# EUROPÄISCHE PATENTSCHRIFT

(11) **EP 2 941 619 B1**
(45) Veröffentlichungstag und Bekanntmachung des Hinweises auf die Patenterteilung: **14.03.2018**
(21) Anmeldenummer: 13807971.0
(22) Anmeldetag: 11.12.2013
(51) Int. Cl.: F42B 39/20, F42B 39/14

(54) **MUNITIONSKISTE**
AMMUNITION BOX
CAISSE DE MUNITIONS

(30) Priorität: 07.01.2013 DE 102013000043
(43) Veröffentlichungstag der Anmeldung: 11.11.2015
(73) Patentinhaber: Rheinmetall Waffe Munition GmbH, 29345 Unterlüss (DE)
(72) Erfinder: REDEKER, Hendrik, 22927 Großhansdorf (DE); SCHMIDT, Tobias, 22041 Hamburg (DE); GARBER, Kolja, 23843 Bad Oldesloe (DE); VON STAUFFENBERG, Franz, 21493 Basthorst (DE)
(74) Vertreter: Dietrich, Barbara
(86) Internationale Anmeldenummer: PCT/EP2013/076278
(87) Internationale Veröffentlichungsnummer: WO 2014/106566

(56) Entgegenhaltungen:
- WO-A1-00/06967
- DE-A1- 2 209 111
- FR-A- 449 191
- FR-A1- 2 627 272
- US-A- 3 757 933

## Beschreibung

Die Erfindung beschäftigt sich mit der Thematik des sicheren Transportes einer insbesondere insensitiven Munition (IM). Vorgesehen ist, eine Art Belüftungskonzept (IM-Venting) in eine Munitionskiste /-box einzubinden, das dann in Aktion tritt, wenn die Munitionskiste einer höheren Temperatur ausgesetzt ist und / oder sich ein Innendruck aufbaut, der zu kritischen Situationen führen könnte.

Bei IM - Tests werden die mit Munition gefüllten Kisten durch eine externe Wärmequelle - Feuer bei Fast Cook-Of, Hitze bei Slow Cook Of - ausgesetzt. Hierbei werden die Explosivstoffe bis zur Selbstentzündungstemperatur erhitzt, was zu Reaktionen führen kann. Sobald der Innendruck der Munitionskiste zu hoch ist, kann die Kiste Fragmente und Splitter bilden, der Deckel der Kiste abgesprengt und / oder Munitionsteile herausgeschleudert werden.

Aus der US 5,611,424 A1 ist ein Behälter bekannt, insbesondere zur Aufnahme von Munition, der ein so genanntes Venting-System umfasst. Dabei ist eine schmelzbare Sicherung zwischen einem unteren Flansch und einem oberen Flansch mit einem Dichtungsflansch eingebunden. Das schmelzbare Material besitzt einen Schmelzpunkt unterhalb der Zündtemperatur der Munition. Dieser Schmelzpunkt liegt je nach Anwendung zwischen 190°F bis 270°F. Als Material wird synthetisches Material, bevorzugt ein ionomerer (thermoplastischer) Kunststoff mit Glasfasern verstärkt, vorgeschlagen, der einen Schmelzpunkt von etwa 250°F bis etwa 270°F aufweist. Wenn der Munitionsbehälter einer derart hohen Temperatur unterliegt, schmilzt das Material und sorgt für eine Entlüftung des Behälters.

Aus der EP 1 735 584 B1 ist eine Patronenmunition bekannt, die in Kanälen mit einem schmelzbaren, festen und druckdichtem Material ausgefüllt ist, dessen Schmelztemperatur niedriger als die Zündtemperatur der pyrotechnischen Zündeinrichtung ist. Die Kanäle verjüngen sich in Richtung zu ihrem Ausgang, wodurch die beim Abschuss der Patronenmunition auftretenden hohen Drücke aufgefangen werden, sodass verhindert wird, dass das Schmelzmetall zu fließen beginnt und die Kanäle freigegeben werden. Wird jedoch die Patrone bis auf die Schmelztemperatur des Schmelzmaterials aufgeheizt, schmilz das Material. Sollten bei weiter steigenden Temperaturen das Zündhütchen und dadurch die Treibladung gezündet werden, kann sich in der Treibkammer kein Druck aufbauen. Die freigelegten Passagen fungieren als Druckentlastungsöffnungen.

Die US 2003/0205161 A beschreibt ein Geschoss, dessen Boden durch einen Deckel abgeschlossen ist, der in dem Geschoss durch einen außen gelegenen Verschlussring aus einem Schmelzmaterial gehalten wird. Bei Temperaturerhöhungen schmilzt dieser Verschlussring, sodass der Deckel aus dem Boden gelöst und eine explosive Zündung der eigentlichen Wirkladung verhindert wird.

Eine Munitionskiste nach dem Oberbegriff des abhängigen Anspruches 1 ist aus der DE 2 209 111 A bekannt.

Die Erfindung stellt sich, ausgehend von der DE 2 209 111 A, die Aufgabe, eine Munitionsbox aufzuzeigen, die einen sicheren Transport für insbesondere IM-Munition realisiert.

Gelöst wird die Aufgabe durch die Merkmale des Patentenanspruchs 1. Vorteilhafte Ausgestaltungen sind in den Unteransprüchen aufgezeigt.

Der Erfindung liegt die Idee zugrunde, eine Art Belüftungskonzept (IM - Venting) in eine Kiste selbst einzubinden, wobei das Belüftungskonzept dann in Aktion tritt, wenn die Kiste einer höheren Temperatur ausgesetzt ist und / oder sich ein Innendruck aufbaut, der zu kritischen Situationen führen könnte. Dabei kann es sich vorzugsweise um eine bereits vorhandene bzw. bekannte Kiste, wie beispielswiese eine Munitionsbox, handeln. Wenn erwünscht, können die sonstigen Eigenschaften der Box beibehalten werden. In die Kiste werden an definierten Stellen Bohrungen und / oder Durchbrüche in der Kistenwandung als Ausblasöffnungen eingebunden zur Integration des Venting- Systems. Diese können mit einem schmelzbaren Material ausgefüllt sein. Dadurch ist die Kiste wasserdicht und staubgeschützt. Dadurch ist auch eine Nachrüstung möglich. Ähnlich der Lösung bei der insensitiven Munition werden bei Erreichen eines bestimmten Innendrucks oder einer kritischen Temperatur die Ausblasöffnungen geöffnet. Das entsprechende schmelzbare Material wird auf die maximal zulässige Temperatur abgestellt. Durch diese Öffnungen kann der Innendruck entweichen.

Alternativ können die Öffnungen oder Durchbrüche auch mit einem definiert dünnwandigen Material oder einem Stopfen verschlossen werden. Bei Erhöhung des Innendrucks und Erreichen eines vorgegebenen Innendrucks werden der Stopfen oder das dünnwandige Material nach außen gedrückt. Stopfen und Material sind wiederum auf den maximalen in der Kiste einnehmbaren Innendruck abgestimmt. Eine Kombination beider Varianten hat den Charme, dass die Temperatur und der Innendruck als Parameter für das Venting- System berücksichtigt werden können. Unterhalb des Kistenverschlusses ist erfindungsgemäss ein Verschlussöffner eingebunden, der durch das Venting- System angetrieben wird. Dieser Verschlussöffiner ist so konzipiert, dass bei dem Auslösen des Venting- Systems an den Stirnseiten der Druck axial aufgefangen und damit der Verschluss der Kiste geöffnet wird. Das Venting- System selbst ist derart ausgebildet, dass weder die Stabilität noch die Umweltbeständigkeit der Kiste negativ beeinflusst werden. Das Venting- System verbessert zudem bei einer Munitionskiste die IM- Eigenschaften der Munition selbst.

Anhand eines Ausführungsbeispiels mit Zeichnung soll die Erfindung näher erläutert werden. Es zeigt:
- Fig. 1: eine Munitionskiste mit einem Venting- System nach der Erfindung,
- Fig. 1a: eine Seitenansicht der Munitionskiste aus Fig. 1,
- Fig. 2: Varianten des Venting- Systems aus Fig. 1,
- Fig. 3a,: b eine Prinzipdarstellung eines Verschlussöffners.

Fig. 1, 1a zeigen eine Kiste oder Box 1, hier eine Munitionskiste, mit einem Deckel 2, einem Venting- System 3 in der Munitionskiste 1 sowie einem Kistenverschluss 4. Zur Integration des Venting- Systems 3 sind an definierten Stellen Bohrungen / Durchbrüche 5 in der Kistenwandung platziert. Diese Stellen befinden sich seitlich und / oder im Deckel 2 der Munitionskiste 1. Bohrungen bzw. Durchbrüche 5 können auch im Bodenbereich vorgesehen werden. Diese Durchbrüche bzw. Bohrungen 5 sind mit einem (definierten) dünnwandigen Material oder Stopfen 6 verschlossen (Fig. 2). Dadurch ist sichergestellt, dass die Munitionskiste 1 wasserdicht und schmutzgeschützt ist. Das dünnwandige Material / Stopfen 6 kann selbst schmelzbar sein. Alternativ ist vorgesehen, dass dieses Material / der Stopfen 6 bersten, um die Bohrungen 5 freizugeben.

Durch bzw. bei Erhöhung des Innendrucks in der Munitionskiste 1 werden das Material und / oder der (die) Stopfen 6 nach außen gedrückt, das Venting-System 3 ausgelöst. Die Erhöhung des Innendrucks kann sich auch durch eine Erhöhung der Temperatur einstellen, der die Munitionskiste unterliegen kann. Bei einem schmelzbaren Material / Stopfen 6 führt die Temperaturerhöhung zum Schmelzen des Materials / Stopfens 6. Auch dadurch kann das Venting- System 3 ausgelöst, die Bohrungen 5 freigegeben und der Innendruck abgebaut werden.

Zusätzlich zu dem Venting- System 3 ist erfindungsgemäss vorgesehen, bevorzugt unterhalb des Kistenverschlusses 4 einen so genannten Verschlussöffner 7 einzubinden, der durch das Venting-System 3 ausgelöst und / oder angetrieben werden kann, zusätzlich zur Öffnung der Kiste 1 per Hand. Dieser Verschlussöffner 7 ist so konzipiert, dass bei dem Auslösen des Venting-Systems 3 an den Stirnseiten der Druck des Materials und / oder Stopfens 6 oder der Innendruck selbst axial aufgefangen wird, der ausreicht, den Verschluss 4 der Kiste 1 zu öffnen. Dadurch wird der Verschluss 4 von der Kiste 1 weggedrückt, der Deckel 2 kann, hier im Rahmen eines Verschlussbügels, nachgeben. Dieser Deckel 2 gibt die Öffnung der Kiste 1 frei, der sich selbst zu einem geringen Grad öffnen kann. Eine derartige Anordnung zeigt die Fig. 3a in einer Draufsichtdarstellung bzw. Fig. 3b in einer Seitendarstellung. Durch diese zusätzliche Kombination des Ventig-Systems 3 mit dem Verschlussöffner 7 wird eine weitere Möglichkeit geschaffen, den Innendruck schnell und sicher abzubauen.

Dazu werden das "definierte" dünnwandige Material sowie der Stopfen 6 mengenmäßig so gewählt, dass sie durch Einfluss des Innendrucks aus den Bohrungen ausgetrieben werden können.

Als schmelzbares Material bieten sich neben synthetischen Materialien auch metallische Legierungen, wie Zinn-Bismuth an, bei denen die Schmelztemperatur bei ca. 138 liegt.

## Patentansprüche

1. Munitionskiste (1) zur Aufnahme von Munition, wie insensitive Munition, mit einem Deckel (2) sowie einem Verschluss (4), wobei ein Venting- System (3) als Belüftung eingebunden ist, wozu seitlich Bohrungen und / oder Durchbrüche (5) in der Kistenwandung platziert sind, die mit einem schmelzbaren Material, einem dünnwandigen oder einem berstenden Material / Stopfen (6) verschlossen werden, **dadurch gekennzeichnet, dass** unterhalb des Verschlusses (4) ein Verschlussöffner (7) eingebunden ist, der durch das Venting- System (3) ausgelöst und / oder angetrieben wird.

2. Munitionskiste (1) nach Anspruch 1, **dadurch gekennzeichnet, dass** das schmelzbare Metall eine metallische Legierung, wie beispielsweise Zinn-Bismuth, ist.

3. Munitionskiste (1) nach Anspruch 1 oder 2, **dadurch gekennzeichnet, dass** sich Bohrungen und / oder Durchbrüche (5) auch im Deckel (2) der Munitionskiste (1) befinden.

4. Munitionskiste (1) nach einem der Ansprüche 1 bis 3, **dadurch gekennzeichnet, dass** Bohrungen bzw. Durchbrüche (5) auch im Bodenbereich vorgesehen sind.

5. Munitionskiste (1) nach einem der Ansprüche 1 bis 4, **dadurch gekennzeichnet, dass** das dünnwandige Material und / oder die Stopfen (6) bei einem vorgegebenen Innendruck aus den Bohrungen 1 Durchbrüchen (5) nach außen gedrückt wird.

## Claims

1. Ammunition box (1) for accommodating ammunition, such as insensitive munition, having a cover (2) and a closure (4), a venting system (3) being incorporated as ventilation means, for which purpose bores and/or through-passages (5) are positioned laterally in the box wall and are closed by a meltable material, or a thin-walled or a blow-out material/plug (6), **characterized in that** a closure opener (7) is incorporated beneath the closure (4) and is triggered and/or driven by the venting system (3).

2. Ammunition box (1) according to Claim 1, **characterized in that** the meltable metal is a metallic alloy, for example tin/bismuth.

3. Ammunition box (1) according to Claim 1 or 2, **characterized in that** bores and/or through-passages (5) are also located in the cover (2) of the ammunition box (1).

4. Ammunition box (1) according to one of Claims 1 to 3, **characterized in that** bores and/or through-passages (5) are also provided in the base region.

5. Ammunition box (1) according to one of Claims 1 to 4, **characterized in that**, in the case of a predetermined internal pressure, the thin-walled material and/or the plugs (6) are/is forced outwards out of the bores/though-passages (5).

## Revendications

1. Caisse de munitions (1) destinée à contenir des munitions, telles que des munitions insensibles, avec un couvercle (2) ainsi qu'un verrou (4), dans laquelle un système de ventilation (3) est intégré comme aération, pour lequel des trous et/ou des passages (5) sont placés latéralement dans la paroi de la caisse, qui sont obturés avec un matériau fusible, un matériau/bouchon à paroi mince ou explosif (6), **caractérisée en ce qu'**en dessous du verrou (4) est disposé un moyen d'ouverture de verrou (7), qui est libéré et/ou entraîné par le système de ventilation (3).

2. Caisse de munitions (1) selon la revendication 1, **caractérisée en ce que** le métal fusible est un alliage métallique, comme par exemple de l'étain-bismuth.

3. Caisse de munitions (1) selon la revendication 1 ou 2, **caractérisée en ce qu'**il se trouve des trous et/ou des passages (5) également dans le couvercle (2) de la caisse de munitions (1).

4. Caisse de munitions (1) selon l'une quelconque des revendications 1 à 3, **caractérisée en ce qu'**il est prévu des trous ou des passages (5) également dans la région du fond.

5. Caisse de munitions (1) selon l'une quelconque des revendications 1 à 4, **caractérisée en ce que** le matériau à paroi mince et/ou les bouchons (6) est/sont chassé(s) vers l'extérieur hors des trous/passages (5) pour une pression intérieure prédéterminée.
